# EUROPÄISCHE PATENTSCHRIFT

(11) **EP 0 176 607 B1**
(45) Veröffentlichungstag und Bekanntmachung des Hinweises auf die Patenterteilung: **24.02.1988**
(21) Anmeldenummer: 84111572.8
(22) Anmeldetag: 27.09.1984
(51) Int. Cl.: H01F 5/04, H01R 4/24

(54) **Elektrische Verbindungsvorrichtung am Ende einer Wicklung**
Electrical connection device at the end of a winding
Dispositif de liaison électrique au bout d'un bobinage

(43) Veröffentlichungstag der Anmeldung: 09.04.1986
(73) Patentinhaber: SIEMENS AKTIENGESELLSCHAFT, 80333 München (DE)
(72) Erfinder: Rohloff, Rolf, D-8700 Würzburg 25 (DE)

(56) Entgegenhaltungen:
- US-A- 3 979 615
- NEWS ELECTRONICS, Band 15, Nr. 2, Januar 1982, Seiten 81-83, London, GB; C. KINDELL: "Coil winding termination"

## Beschreibung

Die Erfindung bezieht sich auf eine elektrische Verbindungsvorrichtung gemäß Oberbegriff des Anspruchs 1; eine derartige elektrische Verbindungsvorrichtung ist aus der DE-A-22 30 806 bekannt.

Im bekannten Fall sind an einer in einem Lagerbügel eines Kollektor-Motors verrastbaren Kunststoffbrücke an gegenüberliegenden Seiten des Kollektors in einem Wickelstützpunkt je eine Lötfahne zum Anschluß einer Bürstenlitze durch die Kunststoffbrücke durchgesteckt und an ihrem anderen durchgesteckten Ende mit einem Flachstecker oder einer Steckhülse für eine korrespondierende Steckhülse oder einen korrespondierenden Flachstecker einer anzuschließenden äußeren Anschlußleitung ausgebildet.

Gemäß Aufgabe vorliegender Erfindung soll eine einfache, mit wenigen Bauteilen erzielbare und in für eine automatisierbare Fertigung vorteilhafter Weise mit nur einer Haupt-Handhabungsrichtung montierbare elektrische Verbindung zwischen den Enden einer Wicklung und einem Metall-Kontaktelement unter Einbezug eines Wickelstützpunktes geschaffen werden.

Die Lösung dieser Aufgebe gelingt bei einer elektrischen Verbindungsvorrichtung der eingengs genannten Art durch die Lehre des Anspruchs 1; vorteilhafte Ausgestaltungen der Erfindung sind jeweils Gegenstand der Unteransprüche. Bei der erfindungsgemäßen Vorrichtung kann durch einfaches Aufstecken eines Metall-Kontaktelementes in Richtung der Wickelachse des um den Kunststoff-Zapfen umwickelten Wicklungsdrahtes einerseits eine elektrische Kontaktierung zwischen dem Kontaktelement und dem Wickeldraht an mehreren Kontaktstellen und gleichzeitig eine Fixierung des Kontaktelementes am Wickelstützpunkt erreicht werden; eine besonders gute elektrische Kontaktierung, insbesondere bei einem mit einem Isolierlack überzogenen Wickeldraht, ergibt sich dadurch, daß einerseits der Kunststoff-Zapfen mehrfach schraubenförmig von dem Wickeldraht umschlungen ist und andererseits die Gabel-Flanken an ihren Berührungsflächen mit den umschlungenen Wickeldraht mit dessen Isolierung beim Aufstecken des Metall-Kontaktelementes durchstoßenden scharfen Kanten versehen sind.

Die beim Aufstecken des Metall-Kontaktelementes selbsttätig sich einstellende Kontaktierung mit dem Wickeldraht und eine mechanische Fixierung des Metall-Kontaktelementes an dem Wickelstützpunkt bei Erreichen seiner End-Aufsteckstellung wird dadurch wesentlich erleichtert, daß nach einer Ausgestaltung der Erfindung der Kunststoff-Zapfen mit einem beim Aufstecken des Metall-Kontaktelementes die Gabel-Flanken gegen den umschlungenen Wickeldraht andrückenden Spreizkegel-Fläche versehen bzw. die Gabel-Flanken in ihrer auf den Kunststoff-Zapfen aufgesteckten End-Aufsteckstellung außerhalb ihrer Kontaktfläche in dem aus einem im Vergleich zum Metall-Kontaktelement weicheren Material bestehenden Kunststoff-Zapfen verkrallt und/oder verrastet sind.

Nach einer weiteren Ausgestaltung der Erfindung ist der Kunststoff-Zapfen mit jeweils einer aufsteckseitig offenen ersten Führungsöffnung für das Aufsteckende des Metall-Kontaktelementes und einen zweiten, die erste Führungsöffnung kreuzenden schlitzförmigen Führungsöffnung zum Einlegen und/oder Fixieren eines Wicklungsendes des Wickeldrahtes versehen.

Die Erfindung sowie weitere vorteilhafte Ausgestaltungen der Erfindung werden im folgenden anhand eines schematisch dargestellten Ausführungsbeispiels in der Zeichnung näher erläutert. Darin zeigen:

Fig. 1 die Hauptansicht einer als Metall Kontaktelement vorgesehenen Flachsteckzunge mit gabelförmigem unterem Aufsteckende,
Fig. 2 eine Seitenansicht der Flachsteckzunge gemäß Fig.1,
Fig. 3 im Schnitt die Hauptansicht eines als Wickelstützpunkt vorgesehenen Kunststoff-Zapfen mit schraubenförmig umschlungenem Wickeldraht,
Fig. 4 eine Draufsicht auf den Wickelstützpunkt gemäß Fig.3,
Fig. 5 den Wickelstützpunkt gemäß Fig.3 mit teilweise aufgesteckter Flachsteckzunge,
Fig. 6 den Wickelstützpunkt gemäß Fig.3 mit bis in ihre Endstellung aufgesteckter Flachsteckzunge,
Fig. 7 die Anordnung gemäß Fig.6 in Seitenansicht.
Fig.3 zeigt einen Wickelstützpunkt in Form eines Kunststoff-Zapfens 1, der beispielsweise an die Bürstenbrücke eines Kollektor-Motors oder den Stirnflansch eines Spulenkörpers für eine Motor-Erregerspule oder am Blechpaket eines bewickelten Motor-Ständers befestigt sein kann. Um den Kunststoff-Zapfen 1 ist ein Wickeldraht 3 einer elektrischen Spule schraubenförmig mit mehreren Windungen umwickelt.

Wie insbes. im Zusammenhang mit Fig.4 erkennbar, ist das eine Wickelende 32 als Außenwickel zum Kunststoff-Zapfen 1 geführt, während das mit einer äußeren Anschlußleitung über ein Metall-Kontaktelement zu verbindende andere Wickelende 31 in eine schlitzförmige Führungsöffnung 12 eingelegt ist, die zum aufzusteckenden Kontaktelement hin geöffnet und dort durch angefaste Außenkanten 29 trichterförmig erweitert ist.

Kreuzweise zur schlitzförmigen Führungsöffnung 12 für das einzulegende Wickelende 31 ist eine Führungsöffnung 13 vorgesehen, in den das in Fig.1 dargestellte Metall-Kontaktelement in Form einer Flachsteckzunge 2 mit seinem gabelförmigen Aufsteckende geführt einschiebbar ist.

Fig.5 zeigt die teilweise in den Innenwickel des umschlungenen Wickeldrahtes 3 bei gleichzeitiger Führung durch den Führungsöffnung 13 eingesteckte Flachsteckzunge 2. Das gabelförmige Aufsteckende der Flachsteckzunge 2 ist dabei derart bemessen, daß die mit scharfen Kanten versehenen Außenflächen beim Aufstecken der Flachsteckzunge 2 die Lackisolierung des Wickeldrahtes 3 durchstoßen und dadurch eine elektrische Kontaktierung zwischen der Flachsteckzunge 2 und dem umschlungenen Wickeldraht 3 sicher gewährleisten. Zur Verstärkung der elektrischen Kontaktierung und zur Fixierung der Flachsteckzunge 2 in ihrer in Fig.6 dargestellten End-Aufstecklage ist in vorteilhafter Weise der Kunststoff-Zapfen 1 im Bereich der ersten schlitzförmigen Führungsöffnung 13 mit einer beim Aufstecken der Flachsteckzunge 2 deren Gabel-Flanken 21, 22 gegen den umschlungenen Wickeldraht 3 andrückenden Spreizkegel-Fläche 11 versehen. Zur Erleichterung einer gezielten Spreizung der Gabel-Flanken 21, 22 und zur gezielten Verkrallung der Gabel-Flanken 21, 22 in der End-Aufsteckstellung der Flachsteckzunge 2 im weicheren Kunststoff-Material des Kunststoff-Zapfens 1 sind einerseits an den Enden der Gabel-Flanken 21, 22 zur Spreizkegel-Fläche 11 gerichtete Ausbauchungen 23, 24 und oberhalb dieser Ausbauchungen Knick-Schwachstellen 25, 26 vorgesehen; wie insbes. aus Fig.6 ersichtlich wird dadurch zunächst ein einen guten elektrischen Kontakt gewährleistender Reibungsdruck auf die scharfen Außenkanten der Gabel-Flanken 21, 22 im Bereich der Wicklungslagen des umschlungenen Wickeldrahtes 3 und bei Erreichen der End-Aufsteckstellung in Eindrücken der Endspitzen der Gabel-Flanken 21, 22 in das benachbarte Kunststoff-Material unterhalb der unteren Wicklungslage des umschlungenen Wickeldrahtes 3 gewährleistet.

Wie insbes. aus Fig.7 ersichtlich, ist in vorteilhafter Weise weiterhin das in den Führungsschlitz 12 eingelegte Wicklungsende 31 zu seiner Festlegung von der aufgesteckten Flachsteckzunge 2 bei deren Aufstecken nach unten mitgenommen, wobei eine zusätzliche Fixierung in der End-Aufsteckstellung durch Andrücken des Wickelendes 31 gegen die Kegelspitze der Spreizkegel-Fläche 11 möglich ist. Mit seitlichen stufenförmigen überstehenden Absätze 27, 28 kann die Flachsteckzunge 2 gleichzeitig die Wicklungswindungen des umschlungenen Wickeldrahtes dichtliegend aufeinanderdrücken.

Auf das obere freie Ende der Flachsteckzunge 2 kann dann in hier nicht näher dargestellter Weise eine äußere Anschlußleitung mit einer angeschlagenen korrespondierenden Aufsteckhülse aufgesteckt werden.

## Patentansprüche

1. Elektrische Verbindungsvorrichtung zwischen dem Wickeldraht (3) einer elektrischen Spule und einem Metall-Kontaktelement für eine äußere Anschlußleitung in einem Wickelstützpunkt aus elektrisch isolierendem Material, dadurch gekennzeichnet, daß ein als Wicklungsstützpunkt vorgesehener Kunststoff-Zapfen (1) von dem Wickeldraht (3) umschlungen und ein mit einem gabelförmigen Aufsteckende versehenes Metall-Kontaktelement (Flachsteckzunge 2) über zumindest zwei beim Aufstecken gegen den umschlungenen Wickeldraht (3) spreizbare Gabel-Flanken (21; 22) mit diesem kontaktierbar ist.

2. Elektrische Verbindungsvorrichtung nach Anspruch 1, dadurch gekennzeichnet, daß der Kunststoff-Zapfen (1) mehrfach schraubenförmig von dem Wickeldraht (3) umschlungen ist.

3. Elektrische Verbindungsvorrichtung nach Anspruch 1 oder 2, dadurch gekennzeichnet, daß die Gabel-Flanken (21; 22) an ihren Berührungsflächen mit dem umschlungenen Wickeldraht (3) mit dessen Isolierung beim Aufstecken des Metall-Kontaktelementes (Flachsteckzunge 2) durchstoßenden scharfen Kanten versehen sind.

4. Elektrische Verbindungsvorrichtung nach einem der Ansprüche 1 bis 3, dadurch gekennzeichnet, daß als Metall-Kontaktelement eine Flachsteckzunge (2) vorgesehen ist.

5. Elektrische Verbindungsvorrichtung nach einem der Ansprüche 1 bis 4, dadurch gekennzeichnet, daß der Kunststoff-Zapfen (1) mit einer ersten, aufsteckseitig offenen Führungsöffnung (13) für das Aufsteckende des Metall-Kontaktelementes (Flachsteckzunge 2) versehen ist.

6. Elektrische Verbindungsvorrichtung nach einem der Ansprüche 1 bis 5, dadurch gekennzeichnet, daß der Kunststoff-Zapfen (1), insbesondere im Bereich der ersten Führungsöffnung (13), mit einer beim Aufstecken des Metall-Kontaktelementes (Flachsteckzunge 2) die Gabel-Flanken (21; 22) gegen den umschlungenen Wickeldraht (3) andrückenden Spreizkegel-Fläche (11) versehen ist.

7. Elektrische Verbindungsvorrichtung nach einem der Ansprüche 1 bis 6, dadurch gekennzeichnet, daß die Gabel-Flanken (21; 22) in ihrer auf den Kunststoff-Zapfen (1) aufgesteckten Endstellung in diesem verkrallt und/oder mit diesem verrastet sind.

8. Elektrische Verbindungsvorrichtung nach einem der Ansprüche 1 bis 7, dadurch gekennzeichnet, daß der Kunststoff-Zapfen (1) mit einer weiteren, die erste Führungsöffnung kreuzenden, aufsteckseitig offenen schlitzförmigen Führungsöffnung (12) versehen ist, in die ein Wicklungsende (31) des Wickeldrahtes (3) einlegbar und/oder fixierbar ist.

9. Elektrische Verbindungsvorrichtung nach einem der Ansprüche 1 bis 8, insbesondere nach Anspruch 8, dadurch gekennzeichnet, daß das Wicklungsende (31) des Wickeldrahtes (3) durch das Aufsteckende bei dessen Aufstecken auf den Kunststoff-Zapfen (1) gleichzeitig gegen diesen festgeklemmt ist.

## Claims

1. Electrical connecting device between the winding wire (3) of an electrical coil and a metal contact element for an external connecting conductor in a winding support consisting of electrically insulating material, characterised in that the winding wire (3) is wrapped around a plastic pin (1) provided as the winding support and a metal contact element (flat plug tongue 2) provided with a forked plug-in end is contactable with the wrapped-around winding wire (3) by way of at least two fork flanks (21; 22) which can be spread against the said wire when being plugged in.

2. Electrical connecting device according to claim 1, characterised in that the winding wire (3) is helically wrapped a plurality of times around the plastic pin (1).

3. Electrical connecting device according to claim 1 or 2, characterised in that the fork flanks (21; 22) are provided, on their surfaces of contact with the wrapped-around winding wire (3), with sharp edges which pierce the insulation of the latter when the metal contact element (flat plug tongue 2) is plugged in.

4. Electrical connecting device according to one of claims 1 to 3, characterised in that there is provided as the metal contact element a flat plug tongue (2).

5. Electrical connecting device according to one of claims 1 to 4, characterised in that the plastic pin (1) is provided with a first guide aperture (13) open on the plug-in side for the plug-in end of the metal contact element (flat plug tongue 2).

6. Electrical connecting device according to one of claims 1 to 5, characterised in that the plastic pin (1) is provided, more particularly in the region of the first guide apertuure (13) with a conical spreading surface which presses the fork flanks (21; 22) against the wrapped-around winding wire (3) when the metal contact element (flat plug tongue 2) is plugged in.

.7. Electrical connecting device according to one of claims 1 to 6, characterised in that the fork flanks (21; 22) are engaged in the manner of claws in and/or interlocked with the plastic pin (1) in their final position after having been guidedly pushed on to the said pin.

8. Electrical connecting device according to one of claims 1 to 7, characterised in that the plastic pin (1) is provided with a further slit-form guide aperture (12) crossing the first guide aperture and open on the plug-in side, into which a winding end (31) of the winding wire (3) can be introduced and/or fixed.

9. Electrical connecting device according to one of claims 1 to 8, more particularly claim 8, characterised in that the winding end (31) of the winding wire (3) is simultaneously firmly clamped against the plastic pin (1) by the plug-in end when the latter is pushed on to the said pin.

## Revendications

1. Dispositif de liaison électrique installé entre le fil de bobinage (3) d'un enroulement électrique et un organe de contact métallique pour un conducteur extérieur de raccordement en un point de support de l'enroulement réalisé en un matériau électriquement isolant, caractérisé par le fait qu'un embout en matière plastique (1), prévu en tant que point de support de l'enroulement, est entouré par le fil de l'enroulement (3) et qu'un organe de contact métallique, muni d'une extrémité d'enfichage en forme de fourche (languette d'enfichage plate 2) peut être amené en contact avec le fil de l'enroulement (3), par l'intermédiaire d'au moins deux flancs (21, 22) de la fourche, qui peuvent être écartés lors de l'enfichage en étant appliqués contre le fil de l'enroulement.

2. Dispositif de liaison électrique suivant la revendication 1, caractérisé par le fait que l'embout en matière plastique (1) est entouré d'une manière multiple selon une disposition hélicoïdale par le fil de l'enroulement (3).

3. Dispositif de liaison électrique suivant la revendication 1 ou 2, caractérisé par le fait que les flancs (21; 22) de la fourche comportent, au niveau de leur surface de contact avec le fil de l'enroulement (3), des arêtes vives sectionnant l'isolant du fil de bobinage lors de l'enfichage de l'organe de contact métallique (languette d'enfichage plate 2).

4. Dispositif de liaison électrique suivant l'une des revendications 1 à 3, caractérisé par le fait qu'une languette d'enfichage plate (2) est prévue en tant qu'organe de contact métallique.

5. Dispositif de liaison électrique suivant l'une des revendications 1 à 4, caractérisé par le fait que l'embout en matière plastique (1) comporte une première ouverture de guidage (13), qui est ouverte sur le côté de l'enfichage et est prévue pour l'extrémité d'enfichage de l'organe de contact métallique (languette d'enfichage plate 2).

6. Dispositif de liaison électrique suivant l'une des revendications 1 à 5, caractérisé par le fait que l'embout en matière plastique (1) comporte, notamment au voisinage de la première ouverture de guidage (13), une surface conique d'écartement (11) qui, lors de l'enfichage de l'organe de contact métallique (languette d'enfichage plate 2), repousse les flancs (21, 22) de la fourche contre le fil de bobinage enroulé (3).

7. Dispositif de liaison électrique suivant l'une des revendications 1 à 6, caractérisé par le fait que, lorsque les flancs (21; 22) de la fourche sont dans leur position terminale d'enfichage sur l'embout en matière plastique (1), ils mordent dans cet embout et/ou sont accrochés dans ce dernier.

8. Dispositif de liaison électrique suivant l'une des revendications 1 à 7, caractérisé par le fait que l'embout en matière plastique (1) comporte une autre ouverture de guidage en forme de fente (12), qui intersecte la première ouverture de guidage et est ouverte sur le côté d'enfichage et dans laquelle une extrémité (31) de l'enroulement du fil bobiné (3) peut être insérée et/ou fixée.

9. Dispositif de liaison électrique suivant l'une des revendications 1 à 8, notamment suivant la revendication 8, caractérisé par le fait que lors de l'enfichage du fil de l'enroulement (3) sur l'embout en matière plastique (1), l'extrémité du fil de l'enroulement (31) est simultanément bloquée par serrage contre l'embout au moyen de l'extrémité d'enfichage.
